# EUROPÄISCHE PATENTSCHRIFT

(11) **EP 0 575 642 B1**
(45) Veröffentlichungstag und Bekanntmachung des Hinweises auf die Patenterteilung: **22.01.1997**
(21) Anmeldenummer: 92110432.9
(22) Anmeldetag: 20.06.1992
(51) Int. Cl.: F01D 25/28

(54) **Aussengehäuse einer Niederdruck Dampfteilturbine**
Outer casing of a low pressure steam turbine
Carter extérieur d'une turbine à vapeur basse pression

(43) Veröffentlichungstag der Anmeldung: 29.12.1993
(73) Patentinhaber: ASEA BROWN BOVERI AG, 5401 Baden (CH)
(72) Erfinder: Erber, Rainer, W-7890 Waldshut-Gurtweil (DE)

(56) Entgegenhaltungen:
- EP-A- 0 004 392
- DE-A- 3 826 508
- PATENT ABSTRACTS OF JAPAN vol. 12, no. 336 (M-739)1988, & JP-A-63 097 807 (TOSHIBA CORP) 28 April 1988

## Beschreibung

### Technisches Gebiet

Die Erfindung betrifft das geschweisste Aussengehäuse einer Niederdruck-Dampfteilturbine, welches aus Ober- und Unterteil besteht, wobei sich am Unterteil ein Kondensator befindet und das Unterteil so mit dem Fundament verbunden ist, dass eine Dehnung des Gehäuses möglich ist.

### Stand der Technik

In der Druckschrift JP-A-63 097 806 wird eine Niederdruck-Dampfteilturbine mit einem Aussengehäuse beschrieben, welches kein Aussengehäuseunterteil aufweist, sondern bei dem das Kondensatorgehäuse mittels einer oberen Verlängerung und eines Dehnungsstückes an das Aussengehäuseoberteil der Turbine angebracht ist. Nachteilig an diesem Stand der Technik ist, dass die Krafteinleitung vom Kondensator über das Gehäuseoberteil der Turbine in das Fundament erfolgt.

Aus EP-A-4392 sind eine ein Aussengehäuseoberteil und -unterteil aufweisende Turbine und ein Kondesator auf einem gemeinsamen Fundamenttisch, welcher auf Abstützungen zu einer Tragstruktur federnd gelagert ist, bekannt, wobei zwischen Turbine und Kondensator eine flexible Verbindung vorhanden ist und der Kondensator am Fundamenttisch axial beweglich aufgehängt ist. Da die Schnittstelle zwischen Turbine und Kondensator axial verlagert ist, wird für diese Ausführung eine sehr dikke Fundamentplatte benötigt. Nachteilig ist das tragende Aussenghäuseunterteil.

Weiterhin sind Aussengehäuse von ND-Dampfturbinen bekannt, die als Schweisskonstruktionen ausgeführt sind und aus einem Oberteil und einem tragenden Unterteil bestehen. Die Trennebene zwischen diesen beiden Teilen befindet sich in der Horizontalebene der Turbinenachse.

Das Aussengehäuse liegt mit seitlich über der ganzen Länge des Unterteils angebrachten Abstützungen auf dem Fundament auf. Die Abstützungen sind derart ausgeführt, dass eine freie Dehnung des Aussengehäuses möglich ist.

Die laterale Mittenführung des Aussengehäuses wird durch Keilführungen an den Fundamentplatten gewährleistet.

Am tragenden ND-Unterteil ist unten der Kondensator angeschweisst.

Nachteil an diesem Stand der Technik ist, dass die Krafteinleitung vom Kondensator in das Fundament über das tragende ND-Unterteil verläuft und der Vakuumzug vom Unterteil aufgenommen werden muss. Dadurch ist der Einbau von zahlreichen Stangen und Verstrebungen im ND-Unterteil notwendig, was zu einer Verringerung des Wirkungsgrades führt. Ausserdem wirkt sich die zwangsläufige Herstellung der tragenden ND-Unterteile bei Unterlieferanten und der damit verbundene Transport der sehr schweren und voluminösen ND-Unterteile negativ auf die Kosten aus.

### Darstellung der Erfindung

Die Erfindung versucht all diese Nachteile zu vermeiden. Es ist deshalb Aufgabe der Erfindung, ein ND-Dampfturbinen-Aussengehäuse zu schaffen, welches bei verringerten Transport-, Material- und Montagekosten einen höheren Wirkungsgrad ermöglicht.

Erfindungsgemäss wird dies dadurch erreicht, dass das Unterteil die Form einer leeren Verschalung des Fundaments darstellt, die Trennebene zwischen Ober- und Unterteil des Aussengehäuses parallel unterhalb der Horizontalebene der Turbinenachse verläuft und diese Trennebene sowie der Kondensatoranschluss Bestandteile des Fundaments sind.

Es ist vorteilhaft, wenn der Abstand zwischen dieser Trennebene und der Horizontalebene der Turbinenachse ca. 1 Meter beträgt. Die Abstützung des ND-Aussengehäuses/Innengehäuses bleibt in der üblichen Trennebene.

Die Vorteile der Erfindung beruhen vor allem darauf, dass das modifizierte Unterteil des Aussengehäuses der ND-Teilturbine im Gegensatz zum Stand der Technik kein tragendes Unterteil ist und damit kein Aussengehäuseunterteil im ursprünglichen Sinne darstellt. Die Vorteile der Erfindung sind unter anderem im Wegfall des bisher üblichen Transports der sehr schweren und grossen ND-Unterteile zu sehen. Sämtliche Arbeiten können mit relativ einfachen Bauteilen auf der Baustelle ausgeführt werden. Es ergibt sich eine Kostenreduzierung um ca. 50 %. Da die Krafteinleitung des Kondensators direkt ins Fundament geht und der Vakuumzug vom Unterteil über das Fundament aufgenommen werden kann, können Stangen und Verstrebungen im erfindungsgemäss modifizierten ND-Unterteil im Vergleich zum Stand der Technik um ca. 80% reduziert und dadurch der Wirkungsgrad erhöht werden.

### Kurze Beschreibung der Zeichnung

In der Zeichnung ist ein Ausführungsbeispiel der Erfindung anhand einer ND-Teilturbine dargestellt. Die einzige Figur zeigt eine Ansicht (Teilschnitt) durch das Gehäuse. Es sind nur die für das Verständnis der Erfindung wesentlichen Elemente gezeigt.

### Weg zur Ausführung der Erfindung

In Fig. 1 ist das Aussengehäuse einer ND-Dampfteilturbine dargestellt. Es besteht aus einem geteilten Gehäuseoberteil 1 und einem modifizierten Gehäuseunterteil 2 in Form einer leeren Verschalung des Fundaments 5. Die Abdampfwände des modifizierten Gehäuseunterteils 2 sind mittels zahlreicher Verankerungen 7 derart mit dem Fundament 5 verbunden, dass eine Dehnung ermöglicht wird. Das wird auch durch die Anbringung von Membranen erreicht. Die Abstützung für das Innengehäuse 8 der ND-Teilturbine ist im Fundament 5 befestigt. Unter dem modifizierten Unterteil 2 der ND-Turbine befindet sich der Kondensator 3, wobei der Kondensatoranschluss 4 direkter Bestandteil des Fundaments 5 ist. Die Trennebene 6 zwischen dem Oberteil 1 und dem modifizierten Unterteil 2 des Aussengehäu ses verläuft parallel zur Horizontalebene der Turbinenachse. Der Abstand zwischen diesen beiden Ebenen beträgt 1 m. Das Fundament 5 reicht in der Höhe bis zur Trennebene 6 zwischen Ober- und Unterteil, d. h. dass die Trennebene Bestandteil des Fundaments 5 ist.

Der Dampf gelangt vom Austritt der MD-Teilturbine über eine Überstromleitung direkt in die ND-Teilturbine. Dort wird er bis auf den Abdampfdruck entspannt und anschliessend im Kondensator 3 niedergeschlagen. Zur Entlüftung und Entwässerung des Spaltes zwischen dem Fundament 5 und den Abdampfwänden des modifizierten Unterteils 2 des Turbinenaussengehäuses sind am oberen und unteren Ende des Fundaments 5 Aussparungen angebracht.

Das Unterteil 2 des Aussengehäuses der ND-Teilturbine hat keinerlei Fundamentabstützungen. Damit geht die Krafteinleitung des Kondensators 3 nicht mehr über das ND-Turbinenunterteil in das Fundament 5, sondern diese erfolgt direkt ins Fundament 5. Der Vakuumzug kann über das Fundament 5 aufgenommen werden. Das führt dazu, dass die Anzahl der Verstrebungen im Unterteil sehr gering gehalten werden kann und dadurch der Wirkungsgrad erhöht wird.

### Bezugszeichenliste

- 1: Gehäuseoberteil
- 2: modifiziertes Gehäuseunterteil
- 3: Kondensator
- 4: Kondensatoranschluss
- 5: Fundament
- 6: Trennebene
- 7: Verankerung
- 8: Abstützung für das Innengehäuse

## Patentansprüche

1. Aussengehäuse einer Niederdruck-Dampfteilturbine, bestehend aus Ober-(1) und Unterteil (2), wobei am Unterteil (2) ein Kondensator (3) angeschlossen ist und das Unterteil (2) mit dem Fundament (5) so verbunden ist, dass eine Dehnung des Gehäuses möglich ist, dadurch gekennzeichnet, dass das Gehäuseunterteil (2) die Form einer leeren Verschalung des Fundaments (5) darstellt, die Trennebene (6) zwischen Oberteil (1) und Unterteil (2) des Aussengehäuses parallel unterhalb der Horizontalebene der Turbinenachse verläuft und diese Trennebene (6) sowie der Kondensatoranschluss (4) Bestandteile des Fundaments (5) sind.

2. Aussengehäuse nach Anspruch 1, gekennzeichnet dadurch, dass der Abstand zwischen der Trennebene (6) und der Horizontalebene der Turbinenachse ca. 1 m beträgt.

## Claims

1. Outer casing of a low-pressure part of a steam turbine, this outer casing consisting of an upper part (1) and a lower part (2), with a condenser (3) connected to the lower part (2), which is connected to the foundation (5) in such a way that expansion of the casing is possible, characterized in that the casing lower part (2) is in the form of an empty shuttering for the foundation (5), the split plane (6) between the upper part (1) and the lower part (2) of the outer casing extends parallel to and below the horizontal plane through the turbine centre line and this split plane (6) and the condenser connection (4) are component parts of the foundation (5).

2. Outer casing according to Claim 1, characterized in that the distance between the split plane (6) and the horizontal plane through the turbine centre line is approximately 1 metre.

## Revendications

1. Carter extérieur d'une turbine à vapeur basse pression, composé d'une partie supérieure (1) et inférieure (2), un condenseur (3) étant raccordé à la partie inférieure (2) et la partie inférieure étant reliée à la fondation (5) de telle façon qu'il soit possible d'effectuer une dilatation du carter, caractérisé par le fait que la partie inférieure (2) du carter présente la forme d'un coffrage vide de la fondation (5), le plan de séparation (6) entre la partie supérieure (1) et la partie inférieure (2) du carter extérieur s'étend parallèlement sous le plan horizontal de l'axe de la turbine et ce plan de séparation (6) ainsi que le raccord du condenseur (4) font partie intégrante de la fondation (5).

2. Carter extérieur selon la revendication 1, caractérisé par le fait que l'écart entre le plan de séparation (6) et le plan horizontal de l'axe de la turbine est d'environ 1 m.
